# EUROPÄISCHE PATENTSCHRIFT

(11) **EP 2 054 605 B1**
(45) Veröffentlichungstag und Bekanntmachung des Hinweises auf die Patenterteilung: **28.09.2011**
(21) Anmeldenummer: 08701515.2
(22) Anmeldetag: 16.01.2008
(51) Int. Cl.: F02D 41/20, F02D 41/24, H01L 41/04

(54) **VERFAHREN UND VORRICHTUNG ZUM BETREIBEN EINER FLUIDZUMESSVORRICHTUNG**
METHOD AND DEVICE FOR OPERATING A DEVICE FOR THE METERED ADDITION OF FLUID
PROCÉDÉ ET DISPOSITIF POUR FAIRE FONCTIONNER UN DISPOSITIF DE DOSAGE DE FLUIDE

(30) Priorität: 02.02.2007 DE 102007005360
(43) Veröffentlichungstag der Anmeldung: 06.05.2009
(73) Patentinhaber: Continental Automotive GmbH, 30165 Hannover (DE)
(72) Erfinder: KOCH, Michael, 93057 Regensburg (DE); FALTER, Wilhelm, 94345 Aholfing (DE); SCHWAB, Lothar, 93051 Regensburg (DE)
(86) Internationale Anmeldenummer: PCT/EP2008/050430
(87) Internationale Veröffentlichungsnummer: WO 2008/092743

(56) Entgegenhaltungen:
- WO-A-03/100235
- WO-A-2006/069750
- DE-A1-102004 002 311
- DE-A1-102005 032 087

## Beschreibung

Die Erfindung betrifft ein Verfahren und eine Vorrichtung zum Betreiben einer Fluidzumessvorrichtung. Fluidzumessvorrichtungen werden beispielsweise eingesetzt zum Zumessen von Kraftstoff in einen Brennraum einer Brennkraftmaschine.

Immer strengere Anforderungen bezüglich zulässiger Schadstoffemissionen von Kraftfahrzeugen, in denen Brennkraftmaschinen eingesetzt sind, erfordern diverse Maßnahmen zur Reduzierung des Kraftstoffverbrauchs und der von den Fahrzeugen ausgestoßenen Schadstoffemissionen. Zu diesem Zweck kann beispielsweise der Verbrennungsprozess geeignet beeinflusst werden und/oder ein Abgasnachbehandlungssystem vorgesehen sein, mittels dessen bei der Verbrennung erzeugte Schadstoffe in unschädliche Stoffe umgewandelt werden.

Um eine schnelle Betriebsbereitschaft eines von dem Abgasnachbehandlungssystem umfassten Katalysators zu gewährleisten, kann vorgesehen sein, dass Kraftstoff in Form einer Nacheinspritzung in dem Brennraum zugemessen wird und so weitgehend unverbrannt in den Abgastrakt gelangt, um dort zu oxidieren unter Freisetzung von thermischer Energie zum schnellen Aufheizen des Abgaskatalysators.

Darüber hinaus ist es in diesem Zusammenhang auch bekannt, Kraftstoff während eines Arbeitszyklusses in Form von mehreren Einspritzungen in den jeweiligen Brennraum zuzumessen. So sind beispielsweise auch für Benzineinspritzmotoren Verfahren mit Selbstzündung des Luft-/Kraftstoffgemisches bekannt (auch bezeichnet als compressed auto ignition), bei denen im Rahmen einer Zwischenkompression gegebenenfalls geringe Kraftstoffmengen mittels der Fluidzumessvorrichtung zugemessen werden. Fluidzumessvorrichtungen werden zunehmend mit Festkörperaktuatoren ausgestattet, denen elektrische Energie mittels Ladepulsen zugeführt wird und elektrische Energie mittels Entladepulsen entnommen wird. Weit verbreitet sind derzeit Piezo-Aktuatoren als Festkörperaktuatoren. Um steigenden Anforderungen an die Kraftstoffzerstäubung gerecht zu werden, werden die Fluidzumessvorrichtungen zunehmend mit Kraftstoff versorgt, der unter sehr hohem Druck, beispielsweise bei Benzin, bis zu 200 bar beträgt. Eine Herausforderung stellt es dar, auch sehr kleine Mengen an Fluid präzise zuzumessen.

Das Dokument WO 03/100235 A1 beschreibt eine Steuerung für ein Piezo-Einspritzventil. Bei kleinen Veränderungen der Ansteuerdauer kann es im Zeitraster der Ansteuerung zu Sprüngen in der effektiven Ansteuerdauer kommen. Diese sollen reduziert und unterbunden werden. Hierzu wird der Startzeitpunkt der Aktuatorentladung im Zeitraster basierend auf einer flexibel festlegbaren Verzögerungszeit berechnet. Die Berechnung der Verzögerungszeit erfolgt dabei so, dass es bei geringfügigen Verschiebungen des Entladesignals auch nur zu einer geringen Änderungen der Aktuatorenergie kommt.

Die Aufgabe, die der Erfindung zugrunde liegt, ist es, ein Verfahren und eine Vorrichtung zum Betreiben einer Fluidzumessvorrichtung zu schaffen, welche einen präzisen Betrieb der Fluidzumessvorrichtung ermöglicht.

Die Aufgabe wird gelöst durch die Merkmale der unabhängigen Patentansprüche. Vorteilhafte Ausgestaltungen der Erfindung sind in den Unteransprüchen gekennzeichnet.

Die Erfindung zeichnet sich aus durch ein Verfahren und eine korrespondierend ausgebildete Vorrichtung zum Betreiben einer Fluidzumessvorrichtung mit einem Festkörperaktuator, dem elektrische Energie mittels Ladepulsen zugeführt wird und dem elektrische Energie mittels Entladepulsen entnommen wird, einer Düsennadel, auf die der Festkörperaktuator zum Einstellen ihrer Position einwirkt und die in einer Schließposition ein Zumessen von Fluid unterbindet und außerhalb der Schließposition das Zumessen von Fluid ermöglicht. Eine gewünschte Ansteuerdauer wird vorgegeben, die sich von einem Erzeugen eines ersten Ladepulses bis zu einem Erzeugen eines ersten Entladepulses für eine Fluidzumessung erstreckt. Eine einzustellende Anzahl an Ladepulsen, die dem Festkörperaktuator mit einer vorgegebenen Pulsperiodendauer zuzuführen sind, für eine, also eine einzige, Fluidzumessung, wird so vorgegeben, dass die Zeitdauer von dem Erzeugen des letzten Ladepulses bis zu dem Ende der gewünschten Ansteuerdauer der Erhöhung um einen vorgegebenen Erhöhungswert größer ist als die Pulsperiodendauer. Eine korrigierte Ansteuerdauer wird abhängig von der gewünschten Ansteuerdauer derart ermittelt, dass eine Sprunghaftigkeit in der Veränderung des zugemessenen Fluids, hervorgerufen durch eine Veränderung der einzustellenden Anzahl an Ladepulsen, kompensiert wird. Die Fluidzumessvorrichtung wird mit der einzustellenden Anzahl an Ladepulsen und der korrigierten Ansteuerdauer angesteuert und zwar zum Durchführen der Fluidzumessung.

Durch das Begrenzen der einzustellenden Anzahl an Ladepulsen derart, dass die Zeitdauer vom Erzeugen des letzten Ladepulses bis zum Ende der gewünschten Ansteuerdauer der Erhöhung um einen vorgegebenen Erhöhungswert größer ist als die Pulsperiodendauer, kann sichergestellt werden, dass die korrigierte Ansteuerdauer in jedem Fall zumindest um den Erhöhungswert geringer gewählt werden kann, als die gewünschte Ansteuerdauer und zwar insbesondere dann, wenn gerade ein weiterer Ladeimpuls hinzugekommen ist, im Vergleich zu einer geringfügig geringeren korrigierten Ansteuerdauer, bei der der weitere Ladepuls nicht hinzugefügt ist.

Dadurch besteht somit ein zusätzlicher Freiheitsgrad, insbesondere bei sehr kurzen Ansteuerdauern, zum Kompensieren der Sprunghaftigkeit des pro Zeiteinheit zugemessenen Volumenstroms abhängig von der Anzahl der einzustellenden Ladepulse, wodurch eine sehr gute Linearisierung des Zusammenhangs zwischen Ansteuerdauer und Mengenzumessung des Fluids erreicht werden kann. Auf diese Weise kann somit einfach über einen sehr breiten Betriebsbereich der Fluidzumessvorrichtung ein präzises Zumessen des Fluids während einer Fluidzumessung gewährleistet werden, insbesondere können so Kleinstmengen an Fluid präzise zugemessen werden.

Gemäß einer vorteilhaften Ausgestaltung entspricht der Erhöhungswert der vorgegebenen Pulsperiodendauer. Auf diese Weise kann das präzise Zumessen von Fluid insbesondere rechentechnisch besonders einfach gewährleistet werden.

Gemäß einer weiteren vorteilhaften Ausgestaltung wird, falls die gewünschte Ansteuerdauer größer ist als ein Produkt aus der vorgegebenen Pulsperiodendauer und einer vorgegebenen Vorgabeanzahl an Ladungspulsen zuzüglich des Erhöhungswertes, die korrigierte Ansteuerdauer gleich der gewünschten Ansteuerdauer gesetzt. Dies ermöglicht in diesen Fällen Rechenaufwand einzusparen, ohne einen Verlust an der Präzision des Zumessens der zuzumessenden Fluidmasse hinnehmen zu müssen, insbesondere im Hinblick auf Kleinstmengen.

Gemäß einer weiteren vorteilhaften Ausgestaltung wird die korrigierte Ansteuerdauer mittels eines Kennfeldes, das vorgegeben ist, ermittelt. Derartige Kennfelder können besonders einfach empirisch ermittelt werden und somit das reale Verhalten der Fluidzumessvorrichtung besonders einfach abbilden und daher einfach ein präzises Zumessen des Fluids unterstützen.

Ausführungsbeispiele der Erfindung sind im Folgenden anhand der schematischen Zeichnungen näher erläutert. Es zeigen:
- Figur 1: eine Fluidzumessvorrichtung mit einer Steuervorrichtung,
- Figur 2: einen Signalverlauf von Ladepulsen und Entladepulsen aufgetragen über die Zeit t,
- Figur 3: ein Ablaufdiagramm eines Programms, das in der Steuervorrichtung gespeichert ist und während des Betriebs der Fluidzumessvorrichtung abgearbeitet wird, und
- Figur 4: mehrere Signalverläufe aufgetragen über die Zeit t.

Elemente gleicher Konstruktion oder Funktion sind figurenübergreifend mit den gleichen Bezugszeichen gekennzeichnet.

Eine Fluidzumessvorrichtung (Figur 1) umfasst ein Gehäuse 1, in das ein Fluidkanal 2 eingebracht ist, der bei dem bestimmungsgemäßen Betrieb der Fluidzumessvorrichtung hydraulisch gekoppelt ist mit einer Fluidversorgung, die beispielsweise ein common rail sein kann. Das Gehäuse 1 hat eine Gehäuseausnehmung, in die ein Ventilkörper 3 eingebracht ist. Der Ventilkörper 3 umfasst einen Einsatzkörper 3 mit einer Ventilkörperausnehmung 7, in die eine Düsennadel 9 eingebracht ist. An einem axialen Ende des Ventilkörpers 3 ist eine Düse 15 ausgebildet und zwar im Zusammenwirken zwischen dem Einsatzkörper 5 und der Düsennadel 9. Bevorzugt ist die Düsennadel 9 als nach außen öffnende Düsennadel ausgebildet. Sie kann jedoch auch als eine anderweitige Düsennadel ausgebildet sein, die dem Fachmann für derartige Einsatzzwecke bei Fluidzumessvorrichtungen bekannt ist. So kann sie beispielsweise auch nach innen öffnend ausgebildet sein.

In der Gehäuseausnehmung ist ferner eine Rückstellfeder 11 angeordnet, die so ausgebildet und angeordnet ist, dass durch sie ohne das Einwirken weiterer Kräfte die Düsennadel 9 mit einer Kraft beaufschlagt wird, die sie in ihre Schließposition bringt oder in dieser hält. In der Schließposition unterbindet die Düsennadel das Zumessen von Fluid. Außerhalb der Schließposition ermöglicht die Düsennadel das Zumessen von Fluid. Der Fluidkanal 2 ist somit so ausgebildet, dass dieser mit der Düse 15 hydraulisch kommuniziert.

Ferner ist in der Gehäuseausnehmung des Gehäuses 1 ein Festkörperaktuator 13 angeordnet, der mechanisch mit der Düsennadel 9 gekoppelt ist. Der Festkörperaktuator 13 ist bevorzugt bezüglich seines der Düsennadel 9 abgewandten axialen Endes im Wesentlichen fest relativ zu dem Gehäuse 1 angeordnet. Dazu kann er beispielsweise grundsätzlich mit einer ersten Abschlusskappe mit dem Gehäuse verstemmt sein. Bevorzugt ist jedoch ein thermisches Ausgleichselement vorgesehen, das derart auf den Festkörperaktuator 13 einwirkt, dass es unterschiedliche thermische Ausdehnungskoeffizienten zwischen dem Material des Gehäuses 1 und dem des Festkörperaktuators 13 kompensiert.

An seinem der Düsennadel 9 zugewandten axialen Ende ist der Festkörperaktuator 13 bevorzugt mit einer zweiten Abschlusskappe versehen und über diese dann bevorzugt direkt mit der Düsennadel 9 mechanisch gekoppelt. Der Festkörperaktuator umfasst ferner bevorzugt eine Rohrfeder, durch die er intern vorgespannt wird.

Der Festkörperaktuator kann beispielsweise als Piezo-Aktuator, so insbesondere als piezoelektrischer Aktuator, ausgebildet sein. Er kann jedoch auch als ein anderer dem Fachmann bekannter Festkörperaktuator, wie beispielsweise ein magnetostriktiver Aktuator, ausgebildet sein.

Der Fluidzumessvorrichtung ist eine Steuervorrichtung 17 zugeordnet, die elektrisch leitend mit dem Festkörperaktuator 13 gekoppelt ist. Die Steuervorrichtung kann auch als Vorrichtung zum Betreiben der Fluidzumessvorrichtung bezeichnet werden.

Bevorzugt ist die Steuervorrichtung auch ausgebildet zum Steuern weiterer Stellglieder einer Brennkraftmaschine, wie beispielsweise einer Drosselklappe, einer Zündspule, oder eines Abgasrückführventils. Zu diesem Zweck sind der Steuervorrichtung 17 verschiedene Sensoren zugeordnet, die Messgrößen erfassen. Derartige Sensoren können beispielsweise ein Fahrpedalsensor sein, der eine Fahrpedalstellung erfasst, und/oder ein Luftmassensensor, der einen Luftmassenstrom in einem Ansaugtrakt, bevorzugt stromaufwärts einer Drosselklappe erlasst, und/oder ein Drehzahlsensor, der eine Drehzahl einer Kurbelwelle erfasst und/oder ein Kraftstoffdrucksensor, der einen Kraftstoffdruck erfasst und/oder eine Abgassonde, deren Messsignal repräsentativ ist für ein Luft-/KraftstoffVerhältnis in dem Brennraum der Brennkraftmaschine.

Zum Betreiben der Fluidzumessvorrichtung ist die Steuervorrichtung 17 dazu ausgebildet, ein Fluidzumessung durch die Düse 15 dadurch durchzuführen, dass dem Festkörperaktuator zunächst elektrische Energie mittels Ladepulsen zugeführt wird und zeitlich versetzt dem Festkörperaktuator elektrische Energie mittels Entladepulsen entnommen wird. Durch das Zuführen der elektrischen Energie erfolgt ein Erhöhen der axialen Ausdehnung des Festkörperaktuators 13 und somit ein Verschieben der Position der Düsennadel 9 heraus aus ihrer Schließposition. Mit zunehmend zugeführter elektrischer Energie entfernt sich die Düsennadel 9 somit immer mehr weg von ihrer Schließposition, ihr Hub nimmt also zu. Durch das mittels der Entladepulse erfolgende Entnehmen von elektrischer Energie aus dem Festkörperaktuator 13 wird die axiale Längung des Festkörperaktuators 13 wieder reduziert, was ein Zurückführen der Düsennadel 9 in ihre Schließposition bewirkt.

Das Zuführen der elektrischen Energie zu dem Festkörperaktuator 13 erfolgt mittels Ladepulsen, mit einer vorgegebenen Pulsperiodendauer T_1PULS (Figur 2). Bevorzugt ist die Pulsbreite der einzelnen Ladepulse im Wesentlichen gleich. Bevorzugt ist die Pulshöhe gegebenenfalls abhängig elektrischen Eigenschaften des Festkörperaktuators, wie beispielsweise seiner Kapazität, und/oder von Umgebungsbedingungen, wie beispielsweise der Temperatur der Fluidzumessvorrichtung oder beispielsweise auch dem Druck des Fluids, das zugemessen werden soll.

Zum Erreichen einer vorgegebenen Offenposition der Düsennadel 9 werden an dieser eine einzustellende Anzahl N_EFF an Ladepulsen angelegt, die einer Vorgabeanzahl N_MAX entsprechen. Die Vorgabeanzahl N_MAX kann beispielsweise 20 betragen, in dem Ausführungsbeispiel in der Figur 2 ist sie beispielhaft mit 5 dargestellt. Die Pulsperiodendauer T_1PULS kann beispielsweise 10 µsek betragen. Bei den Ladepulsen und den Entladepulsen handelt es sich bevorzugt um Strompulse, mittels derer ein Strom I eingeprägt wird.

Eine Ladedauer T_L ist gegeben durch ein Produkt aus der Pulsperiodendauer T_1PULS und der einzustellenden Anzahl N_EFF an Ladepulsen. Eine Ansteuerdauer, im hier dargestellten Ausführungsbeispiel eine korrigierte Ansteuerdauer T_I_COR, erstreckt sich von dem Erzeugen eines ersten Ladepulses bis zu einem Erzeugen eines ersten Entladepulses für eine jeweilige Fluidzumessung. Eine Entladedauer T_EL umfasst bevorzugt ebenso mehrere Entladepulse, die ebenso periodisch erzeugt werden.

Zum Betreiben der Fluidzumessvorrichtung ist in einem Speicher der Steuereinheit 17 ein Programm gespeichert, das während des Betriebs der Fluidzumessvorrichtung abgearbeitet wird. Ein Ablaufdiagramm des Programms ist nachfolgend anhand der Figur 3 näher erläutert.

Das Programm wird in einem Schritt S1, bevorzugt zeitnah zu einem Motorstart einer Brennkraftmaschine, gestartet.

In einem Schritt S3 erfolgt die Vorgabe einer gewünschten Ansteuerdauer T_I. Dies erfolgt bevorzugt mittels eines weiteren Programms, das ebenfalls in der Steuervorrichtung 17 abgearbeitet wird und zwar insbesondere unter Berücksichtigung des jeweiligen Betriebspunktes, der beispielsweise durch die Fahrpedalstellung maßgeblich beeinflusst werden kann oder auch durch eine aktuelle Temperatur der Fluidzumessvorrichtung oder auch der Brennkraftmaschine. Die gewünschte Ansteuerdauer T_I kann jedoch auch von extern bezüglich der Steuervorrichtung 17 vorgegeben werden.

In einem Schritt S5 erfolgt die Vorgabe der Vorgabeanzahl N_MAX. Die Vorgabeanzahl N_MAX kann beispielsweise fest vorgegeben sein und so beispielsweise 20 betragen.

In einem Schritt S7 wird geprüft, ob die gewünschte Ansteuerdauer T_I größer ist als ein Produkt der Vorgabeanzahl N_MAX und der Pulsperiodendauer T_1PULS zuzüglich eines vorgegebenen Erhöhungswertes T_E. Der vorgegebene Erhöhungswert kann beispielsweise besonders einfach gleich der Pulsperiodendauer T_1PULS sein. Er kann grundsätzlich jedoch auch größer gewählt sein als die Pulsperiodendauer T_1PULS. Ferner kann er grundsätzlich auch einen Bruchteil der Pulsperiodendauer, wie zum Beispiel 1/10 der Pulsperiodendauer betragen.

Ist die Bedingung des Schrittes S7 erfüllt, so wird bevorzugt ein Schritt S9 abgearbeitet, in dem der korrigierten Ansteuerdauer T_I_COR die gewünschte Ansteuerdauer T_I zugeordnet wird. Anschließend wird dann die Bearbeitung in einem Schritt S11 fortgesetzt, in dem die Fluidzumessvorrichtung mit der einzustellenden Anzahl N_EFF an Ladepulsen und der korrigierten Ansteuerdauer T_I_COR angesteuert wird. Im Falle der Abarbeitung des Schrittes S9 wird ferner der einzustellenden Anzahl N_EFF die Vorgabeanzahl N_MAX der Ladepulse zugeordnet.

Darüber hinaus werden in dem Schritt S11 nach Ablauf der korrigierten Ansteuerdauer T_I_COR dann für die entsprechende Entladedauer T_EL die Entladepulse erzeugt und somit die Fluidzumessung wieder beendet durch das Rückführen der Düsennadel 9 in ihre Schließposition.

In einem Schritt S13 verharrt bevorzugt das Programm für eine vorgegebene Wartezeitdauer T_W, bevor die Bearbeitung erneut in dem Schritt S3 fortgesetzt wird. Dabei kann die vorgegebene Wartezeitdauer T_W auch so vorgegeben werden, dass ein Durchlauf des Programms gemäß der Figur 3 in einem festen Bezug zu dem Kurbelwellenwinkel steht und so beispielsweise einmal pro Zylindersegment abgearbeitet wird oder bei mehreren Einspritzereignissen je Zylinder und Zylindersegment auch mehrmals abgearbeitet wird. Ein Zylindersegment entspricht einem Kurbelwellenwinkel, der sich aus dem Gesamtkurbelwellenwinkel eines Arbeitsspiels dividiert durch die Anzahl der Zylinder ergibt und beträgt beispielsweise bei einer Brennkraftmaschine im Viertaktbetrieb und vier Zylindern 180°. Ist die Bedingung des Schrittes S7 hingegen nicht erfüllt, so wird die Bearbeitung in einem Schritt S15 fortgesetzt. In dem Schritt S15 wird die einzustellende Anzahl N_EFF der Ladepulse ermittelt. Dies erfolgt mittels der dort angegebenen Ganzzahldivision DIV, wobei der Dividend die Differenz der gewünschten Ansteuerdauer T_I und des Erhöhungswertes T_E ist und der Divisor die Pulsperiodendauer T_1PULS ist. Auf diese Weise wird zum einen sichergestellt, dass nur eine ganzzahlige Anzahl an Ladepulsen eingestellt wird und zum anderen, dass zwischen dem Ablauf der gewünschten Ansteuerdauer T_I und der Ladedauer T_L zumindest der Erhöhungswert T_E liegt. In einem Schritt S17 wird anschließend die korrigierte Ansteuerdauer T_I_COR abhängig von der gewünschten Ansteuerdauer T_I und bevorzugt auch von der einzustellenden Anzahl N_EFF an Ladepulsen ermittelt. Dies kann beispielsweise mittels einer fest vorgegebenen mathematischen funktionellen Zuordnung zwischen der gewünschten Ansteuerdauer T-I und der korrigierten Ansteuerdauer T_I_COR erfolgen.

Bevorzugt ist ein Kennfeld KF, was auch eine Kennlinie umfasst, in dem Speicher der Steuervorrichtung hinterlegt, mittels der die Zuordnung zwischen der gewünschten Ansteuerdauer T_I und der korrigierten Ansteuerdauer T_I_COR erfolgt und zwar bevorzugt auch mittels Kennfeldinterpolation. Ein derartiges Kennfeld KF kann besonders einfach empirisch ermittelt werden, und zwar bevorzugt durch entsprechende Versuche an einem Prüfstand oder auch durch entsprechende Simulationen.

Anhand der Figur 4 ist beispielhaft der entsprechende Zusammenhang dargestellt, wobei auch der Verlauf eines Volumens VOL, das pro Fluidzumessung durch die Fluidzumessvorrichtung zugemessen wird, dargestellt ist. Zum Ermitteln der jeweiligen einzustellenden Anzahl N_EFF, der korrigierten Ansteuerdauer T_I_COR ist für die gewünschte Ansteuerdauer T_I auf der Abszisse einzusetzen.

## Patentansprüche

1. Verfahren zum Betreiben einer Fluidzumessvorrichtung mit einem Festkörperaktuator (13), dem elektrische Energie mittels Ladepulsen zugeführt wird und dem elektrische Energie mittels Entladepulsen entnommen wird, einer Düsennadel (9), auf die der Festkörperaktuator (13) zum Einstellen ihrer Position einwirkt und die in einer Schließposition ein Zumessen von Fluid unterbindet und außerhalb der Schließposition das Zumessen von Fluid ermöglicht, bei dem
- eine gewünschte Ansteuerdauer (T_I) vorgegeben wird, die sich von einem Erzeugen eines ersten Ladepulses bis zu einem Erzeugen eines ersten Entladepulses für eine Fluidzumessung erstreckt,
- eine einzustellende Anzahl (N_EFF) an Ladepulsen, die dem Festkörperaktuator (13) mit einer vorgegebenen Pulsperiodendauer (T_1PULS) für eine Fluidzumessung zuzuführen sind, so vorgegeben wird, dass die Zeitdauer von dem Erzeugen des letzten Ladepulses bis zu einem Ende der gewünschten Ansteuerdauer (T_I) mindestens um einen vorgegebenen Erhöhungswert (T_E) größer ist als die Pulsperiodendauer (T_1PULS),
- eine korrigierte Ansteuerdauer (T_I_COR) abhängig von der gewünschten Ansteuerdauer (T_I) derart ermittelt wird, dass eine Sprunghaftigkeit in der Veränderung des zugemessenen Fluids, hervorgerufen durch eine Veränderung der einzustellenden Anzahl (N_EFF) an Ladepulsen, kompensiert wird, und
- die Fluidzumessvorrichtung mit der einzustellenden Anzahl (N_EFF) an Ladepulsen und der korrigierten Ansteuerdauer (T_I_COR) angesteuert wird.

2. Verfahren nach Anspruch 1,
bei dem der Erhöhungswert (T_E) der vorgegebenen Pulsperiodendauer (T_1PULS) entspricht.

3. Verfahren nach einem der vorstehenden Ansprüche,
bei dem, falls die gewünschte Ansteuerdauer (T_I) größer ist als ein Produkt aus der vorgegebenen Pulsperiodendauer (T_1PULS) und einer vorgegebenen Vorgabeanzahl (N_MAX) an Ladepulsen zuzüglich des Erhöhungswertes (T_E), die korrigierte Ansteuerdauer (T_I_COR) gleich der gewünschten Ansteuerdauer (T_I) gesetzt wird.

4. Verfahren nach einem der vorstehenden Ansprüche,
bei dem die korrigierte Ansteuerdauer (T_I_COR) mittels eines Kennfelds (KF) ermittelt wird.

5. Vorrichtung zum Betreiben einer Fluidzumessvorrichtung, mit einem Festkörperakutator (13), dem elektrische Energie mittels Ladepulsen zugeführt wird und dem elektrische Energie mittels Entladepulsen entnommen wird, einer Düsennadel (9), auf die der Festkörperaktuator (13) zum Einstellen ihrer Position einwirkt und die in einer Schließposition ein Zumessen von Fluid unterbindet und außerhalb der Schließposition das Zumessen von Fluid ermöglicht,wobei die Vorrichtung dazu ausgebildet ist
- eine gewünschte Ansteuerdauer (T_I) vorzugeben, die sich von einem Erzeugen eines ersten Ladepulses bis zu einem Erzeugen eines ersten Entladepulses für eine Fluidzumessung erstreckt,
- eine einzustellende Anzahl (N_EFF) an Ladepulsen, die dem Festkörperaktuator (13) mit einer vorgegebenen Pulsperiodendauer (T_1PULS) für eine Fluidzumessung zuzuführen sind, so vorzugeben, dass die Zeitdauer von dem Erzeugen des letzten Ladepulses bis zu dem Ende der gewünschten Ansteuerdauer (T_I) mindestens um einen vorgegebenen Erhöhungswert (T_E) größer ist als die Pulsperiodendauer (T_1PULS),
- eine korrigierte Ansteuerdauer (T_I_COR) abhängig von der gewünschten Ansteuerdauer (T_I) derart zu ermitteln, dass eine Sprunghaftigkeit in der Veränderung des zugemessenen Fluids, hervorgerufen durch eine Veränderung der einzustellenden Anzahl (N_EFF) an Ladepulsen, kompensiert wird und
- die Fluidzumessvorrichtung mit der einzustellenden Anzahl (N_EFF) und der korrigierten Ansteuerdauer (T_I_COR) anzusteuern.

## Claims

1. Method for operating a fluid metering apparatus having a solid body actuator (13) to which electrical energy is supplied by means of charge pulses and from which electrical energy is drawn by means of discharge pulses, a nozzle needle (9) on which the solid body actuator (13) acts in order to set the position of the said nozzle needle and which suppresses metering of fluid in a closed position and allows the metering of fluid outside the closed position, in which method
- a desired actuation period (T_I) is predefined, this actuation period extending from generation of a first charge pulse to generation of a first discharge pulse for metering fluid,
- a number (N_EFF) of charge pulses which is to be set, the said charge pulses intending to be supplied to the solid body actuator (13) with a predefined pulse period duration (T_1PULS) for metering fluid, is predefined such that the period from the generation of the last charge pulse to the end of the desired actuation period (T_I) is longer than the pulse period duration (T_1PULS) at least by a predefined increase value (T_E),
- a corrected actuation period (T_I_COR) is determined as a function of the desired actuation period (T_I) in such a way that a volatility in the change in the metered fluid, caused by a change in the number (N_EFF) of charge pulses which is to be set, is compensated for, and
- the fluid metering apparatus is actuated with the number (N_EFF) of charge pulses which is to be set and the corrected actuation period (T_I_COR).

2. Method according to Claim 1,
in which the increase value (T_E) corresponds to the predefined pulse period duration (T_1PULS).

3. Method according to either of the preceding claims,
in which, if the desired actuation period (T_I) is longer than a product of the predefined pulse period duration (T_1PULS) and a predefined prespecified number (N_MAX) of charge pulses plus the increase value (T_E), the corrected actuation period (T_I_COR) is set equal to the desired actuation period (T_I).

4. Method according to one of the preceding claims,
in which the corrected actuation period (T_I_COR) is determined by means of a characteristic map (KF).

5. Apparatus for operating a fluid metering apparatus, having a solid body actuator (13) to which electrical energy is supplied by means of charge pulses and from which electrical energy is drawn by means of discharge pulses, a nozzle needle (9) on which the solid body actuator (13) acts in order to set the position of the said nozzle needle and which suppresses metering of fluid in a closed position and allows the metering of fluid outside the closed position, with the apparatus being designed to
- predefine a desired actuation period (T_I), this actuation period extending from generation of a first charge pulse to generation of a first discharge pulse for metering fluid,
- predefine a number (N_EFF) of charge pulses which is to be set, the said charge pulses intending to be supplied to the solid body actuator (13) with a predefined pulse period duration (T_1PULS) for metering fluid, such that the period from the generation of the last charge pulse to the end of the desired actuation period (T_I) is longer than the pulse period duration (T_1PULS) at least by a predefined increase value (T_E),
- determine a corrected actuation period (T_I_COR) as a function of the desired actuation period (T_I) in such a way that a volatility in the change in the metered fluid, caused by a change in the number (N_EFF) of charge pulses which is to be set, is compensated for, and
- actuate the fluid metering apparatus with the number (N_EFF) which is to be set and the corrected actuation period (T_I_COR).

## Revendications

1. Procédé pour faire fonctionner un dispositif de dosage de fluide avec un actionneur à corps solide (13), auquel de l'énergie électrique est délivrée au moyen d'impulsions de chargement et duquel de l'énergie électrique est prélevée au moyen d'impulsions de déchargement, un pointeau (9), sur lequel agit l'actionneur à corps solide (13) pour régler sa position et qui, en position de fermeture, empêche un dosage de fluide et qui, en dehors de la position de fermeture, permet le dosage de fluide, dans lequel :
- on définit préalablement une durée de commande souhaitée (T_I), qui s'étend d'une génération d'une première impulsion de chargement à une génération d'une première impulsion de déchargement pour un dosage de fluide,
- on définit préalablement un nombre à régler (N_EFF) d'impulsions de chargement, qui seront délivrées à l'actionneur à corps solide (13) avec une durée de période d'impulsions prédéfinie (T_1PULS) pour un dosage de fluide, de sorte que la durée de la génération de la dernière impulsion de chargement à la fin de la durée de commande souhaitée (T_I) soit supérieure d'au moins une valeur d'incrément prédéfinie (T_E ) à la durée de période d'impulsions (T_1PULS),
- on détermine une durée de commande corrigée (T_1_COR) en fonction de la durée de commande souhaitée (T_I) de manière à compenser une discontinuité dans la variation du fluide dosé, provoquée par une variation du nombre à régler (N_EFF) d'impulsions de chargement, et
- le dispositif de dosage de fluide est commandé par le nombre à régler (N_EFF) d'impulsions de chargement et la durée de commande corrigée (T_I_COR).

2. Procédé selon la revendication 1,
dans lequel la valeur d'incrément (T_E) correspond à la durée de période d'impulsions prédéfinie (T_1PULS).

3. Procédé selon l'une quelconque des revendications précédentes,
dans lequel, si la durée de commande souhaitée (T_I) est supérieure à un produit de la durée de période d'impulsions prédéfinie (T_1PULS) et d'un nombre alloué prédéfini (N_MAX) d'impulsions de chargement augmenté de la Valeur d'incrément (T_E), la durée de commande corrigée (T_I_COR) est fixée à une valeur identique à la durée de commande souhaitée (T_I).

4. Procédé selon l'une quelconque des revendications précédentes,
dans lequel la durée de commande corrigée (T_I_COR) est établie au moyen d'un diagramme caractéristique (KF).

5. Dispositif pour faire fonctionner un dispositif de dosage de fluide avec un actionneur à corps solide (13), auquel de l'énergie électrique est délivrée au moyen d'impulsions de chargement et duquel de l'énergie électrique est prélevée au moyen d'impulsions de déchargement, un pointeau (9), sur lequel l'actionneur à corps solide (13) agit pour régler sa position et qui, en position de fermeture, empêche un dosage de fluide et, en dehors de la position de fermeture, permet le dosage de fluide, le dispositif étant conformé de manière à :
- définir préalablement une durée de commande souhaitée (T_I), qui s'étend d'une génération d'une première impulsion de chargement à une génération d'une première impulsion de déchargement pour un dosage de fluide,
- définir préalablement un nombre à régler (N_EFF) d'impulsions de chargement, qui seront acheminées à l'actionneur à corps solide (13) avec une durée de période d'impulsions prédéfinie (T_1PULS) pour un dosage de fluide, de sorte que la durée de la génération de la dernière impulsion de chargement à la fin de la durée de commande souhaitée (T_I) soit supérieure d'au moins une valeur d'incrément prédéfinie (T_E) à la durée de période d'impulsions (T_1PULS),
- déterminer une durée de commande corrigée (T_I_COR) en fonction de la durée de commande souhaitée (T_I) de manière à compenser une discontinuité dans la variation du fluide dosé, provoquée par une variation du nombre à régler (N_EFF) d'impulsions de chargement, et
- commander le dispositif de dosage de fluide avec le nombre à régler (N_EFF) et la durée de commande corrigée (T_I_COR).
